# EUROPÄISCHE PATENTSCHRIFT

(11) **EP 3 771 502 B1**
(45) Veröffentlichungstag und Bekanntmachung des Hinweises auf die Patenterteilung: **15.12.2021**
(21) Anmeldenummer: 19382652.6
(22) Anmeldetag: 29.07.2019
(51) Int. Cl.: B21D 5/01, B21D 19/08

(54) **VERFAHREN UND UMFORMVORRICHTUNG ZUM HERSTELLEN EINES FLANSCHE AUFWEISENDEN BAUTEILS AUS METALLBLECH**
METHOD AND FORMING DEVICE FOR MANUFACTURING A METAL SHEET COMPONENT COMPRISING FLANGES
PROCEDE ET DISPOSITIF DE FORMAGE POUR LA FABRICATION D'UN COMPOSANT EN TÔLE COMPRENANT DES BRIDES

(43) Veröffentlichungstag der Anmeldung: 03.02.2021
(73) Patentinhaber: Gestamp Servicios, S.A., 28014 Madrid (ES); Autotech Engineering S.L., 48340 Amorebieta-Etxano (ES); Gestamp Umformtechnik GmbH, 33647 Bielefeld (DE); Gestamp Bizkaia, S.A., 48220 Abadiano (Vizcaya) (ES); Gestamp Aveiro - Industria e Acessorios de Automoveis, S.A., Oliveira de Azeméis, 3700 751 (PT)
(72) Erfinder: Piccini, Joaquin, 48940 Leioa, Bizkaia (ES); Arroyo, Iñaki, 48130 Bakio, Bizkaia (ES); Bilbao, Asier, 48200 Durango, Bizkaia (ES)
(74) Vertreter: Cohausz & Florack

(56) Entgegenhaltungen:
- DE-A1-102013 103 612
- DE-A1-102016 118 419
- US-A- 4 430 879
- US-A1- 2011 132 208

## Beschreibung

Die Erfindung betrifft ein Verfahren zum Herstellen eines Bauteils aus Metallblech, vorzugsweise Stahl- oder Aluminiumblech, bei dem ein Metallblechzuschnitt durch Umformen, beispielsweise Tiefziehen, in ein Flansche aufweisendes Bauteil umgeformt wird, und bei dem zur Erzielung einer vorgegebenen Maßhaltigkeit der Flansche ein Kalibrierprozess durchgeführt wird, gemäß dem Oberbegriff des Anspruchs 1.

Die Erfindung betrifft des Weiteren eine Umformvorrichtung zum Herstellen eines Flansche aufweisenden Bauteils aus Metallblech, insbesondere eine Umformvorrichtung zur Durchführung eines Verfahrens der voranstehend genannten Art, gemäß dem Oberbegriff des Anspruchs 5.

Die Flansche des durch Umformen hergestellten Bauteils können auch als Flügel oder Flanken bezeichnet werden.

Beim Herstellen eines Flansche aufweisenden Bauteils aus Metallblech, beispielsweise eines im Querschnitt U-förmigen Karosseriebauteils aus hochfestem Stahlblech, durch Umformen, insbesondere Tiefziehen eines hierfür geeigneten Metallblechzuschnitts kommt es häufig zu einem sogenannten Aufspringen oder Rückfedern der durch den Umformprozess erzeugten Flansche. Das Bauteil weist dann oft nicht die geforderte Maßhaltigkeit auf. Eine nicht ausreichende Maßhaltigkeit des Bauteils kann zu weiteren Fertigungsproblemen führen, wenn nach dem Umformprozess Bauteilflansche zweier Bauteile, zum Beispiel eine rechte und eine linke Blechschale, miteinander zu einem rohrförmigen Hohlkörper verschweißt, insbesondere im Stumpfstoß verschweißt werden. Gravierende Maßabweichungen der Bauteilflansche können ein Versagen der Bauteil- bzw. Schweißverbindung, insbesondere beim Stumpfstoßschweißen, verursachen.

Das Aufsprungverhalten derartiger Blechbauteile hängt insbesondere von der chemischen Zusammensetzung und der Dicke des verwendeten Metallblechs ab, die je nach Stahl- oder Metallsorte durch bestimmte Toleranzbereiche beschränkt sind. Doch selbst wenn die Toleranzbereiche bei einem typischen Stahl- der Metallcoil eingehalten werden, kann über die gesamte Coillänge ein unterschiedliches, sich veränderndes Aufsprungverhalten bei durch Umformen, insbesondere Tiefziehen erzeugten Bauteilflanschen auftreten.

Die JP 2014 4618 A offenbart eine Vorrichtung zum Umformen von hochfesten Stahlplatinen in Bauteile mit U-förmigem Querschnittsprofil. Die zwischen einem Stempel und einem oberen Niederhalter eingespannten Stahlplatinen werden zunächst durch eine im Wesentlichen vertikale Abwärtsbewegung von Matrizenteilen umgeformt, worauf die Matrizenteile dann entlang schräger Gleitflächen von Nocken in Richtung des Stempels verschoben werden. Ein Aufspringen der so geformten Bauteile soll durch ein Überbiegen kompensiert werden.

Die JP 2005 305 493 A zeigt eine Umformvorrichtung mit einer mehrteiligen Matrize, die auf einem verschiebbaren Matrizentisch angeordnet ist und ein erstes Matrizenteil zum Biegen und ein zweites Matrizenteil zum Überbiegen aufweist. Durch das nach dem Biegen folgende Überbiegen soll ein Aufspringen des mittels der Umformvorrichtung hergestellten Bauteils kompensiert und eine hohe Maßhaltigkeit erreicht werden.

Mit diesen bekannten Umformvorrichtungen lässt sich nur dann eine hohe Maßhaltigkeit bei den damit hergestellten Bauteilen erreichen, wenn die hierzu verwendeten Stahlcoils über ihre gesamte Coillänge eine homogene chemische Zusammensetzung sowie eine konstante Blechdicke aufweisen. Diese Voraussetzungen sind jedoch in der Praxis oft nicht gegeben, insbesondere nicht bei hochfesten Edelstählen, die von Stahlherstellern nicht mit einem engen Bereich mechanischer Eigenschaften hergestellt werden können, so dass die gewünschte Maßhaltigkeit der Bauteile mittels solcher Umformvorrichtungen nicht immer ohne weiteres erzielt wird. Ändern sich die chemische Zusammensetzung und/oder die Blechdicke über die Coillänge, muss gegebenenfalls zur Erzielung einer geforderten Maßhaltigkeit der Bauteile der Betrieb der betreffenden Umformpressenlinie gestoppt werden, um die Umform- und/oder Kalibrierwerkzeuge neu einzustellen oder gegen andere Umform- und/oder Kalibrierwerkzeuge auszutauschen. Dies ist mit einem erheblichen Arbeits- und Materialkostenaufwand verbunden.

Die US 2011/0132208 A1, die die Basis für die Oberbegriffe der Ansprüche 1 und 5 bildet, beschreibt eine Steuerung für eine Servopresse, die in der Lage ist, optimal zu formen, um die Variabilität der Blechdicke und der Materialeigenschaften eines Werkstücks zu handhaben. Insbesondere wird dort eine Steuervorrichtung zum Steuern einer Servopresse gemäß Gleitbewegungsdaten beschrieben. Die Vorrichtung umfasst eine an einer Matrize zum Formen eines Werkstücks angebrachte Messausrüstung zum Messen eines Formungszustands des Werkstücks; einen Messergebnisempfangsabschnitt zum Empfangen eines von der Messausrüstung gesendeten Messergebnisses; und einen Gleitbewegungsdatenänderungsabschnitt zum Ändern von Gleitbewegungsdaten zum Formen desselben Werkstücks zur geplanten Messzeit gemäß dem Messergebnis, das von dem Messergebnisempfangsabschnitt empfangen wird.

Die US 4 430 879 A beschreibt eine Steuerung für eine Abkantpresse, die ein genaues sequentielles Biegen von Blech durch eine Abkantpresse ermöglicht. Die Steuerung umfasst eine Mikroprozessoranordnung zum Betreiben einer Abkantpresse in Reaktion auf eine manuelle Eingabe, um einen Messstopp zu steuern und Ausgangssteuersignale in Bezug auf die relative Positionierung des Stempels und der Matrize der Abkantpresse zu erzeugen, wobei die Positionierung einen Biegewinkel in einem Werkstück verursacht. Die Steuerung ist mit einer Erfassungsvorrichtung zum Erfassen des tatsächlichen Biegewinkels im Werkstück und mit Mitteln zum Vergleichen des tatsächlichen Biegewinkels mit einem gewünschten Winkel versehen. Durch einen solchen Vergleich wird die manuelle Eingabe komplexer Variablen, die erforderlich sind, um die genaue relative Positionierung des Stempels und der Matrize vorzugeben, unnötig. Ferner bewirkt eine Rückkopplung in Bezug auf ein Rückfedern des Werkstückmaterials eine anschließende Nachbearbeitung mittels der Abkantpresse, wodurch die Genauigkeit der erzeugten Winkel verbessert wird.

Davon ausgehend liegt der vorliegenden Erfindung die Aufgabe zugrunde, ein Verfahren und eine Umformvorrichtung der eingangs genannten Art zu schaffen, mit dem bzw. der sich eine vorgegebene Maßhaltigkeit der durch Umformen hergestellten Bauteile auch dann in wirtschaftlicher Weise sicherstellen lässt, wenn sich die chemische Zusammensetzung und/oder die Dicke des Stahl- oder Metallblechs über die Länge des dabei verwendeten Stahl- oder Metallcoils ändern, obwohl sie innerhalb des Toleranzbandes des Stahlherstellers liegt/liegen.

Gelöst wird diese Aufgabe durch ein Verfahren mit den in Anspruch 1 angegebenen Merkmalen bzw. durch eine Umformvorrichtung mit den in Anspruch 5 angegebenen Merkmalen. Vorteilhafte Ausgestaltungen der erfindungsgemäßen Lösung sind Gegenstand der Unteransprüche.

Das erfindungsgemäße Verfahren zum Herstellen eines Bauteils aus Metallblech, vorzugsweise Stahlblech, bei dem ein Metall- oder Stahlblechzuschnitt durch Umformen in ein Flansche aufweisendes Bauteil, beispielsweise in ein im Querschnitt U-förmiges Fahrwerks- oder Karosseriebauteil, umgeformt und bei dem zur Erzielung einer vorgegebenen Maßhaltigkeit der Flansche ein Kalibrierprozess durchgeführt wird, umfasst die Verfahrensschritte:
Erfassen einer Ist-Stellung der Flansche nach Durchführung eines Umformprozesses,
Vergleichen von Daten der erfassten Ist-Stellung mit Daten einer Soll-Stellung der Flansche des herzustellenden Bauteils,

Berechnen einer Abweichung der Ist-Stellung von der Soll-Stellung der Flansche, und automatisches Steuern mindestens eines Kalibrierwerkzeuges in Abhängigkeit der berechneten Abweichung, um die Flansche des Bauteils zu kalibrieren und dadurch in die vorgegebene Maßhaltigkeit zu bringen.

Das erfindungsgemäße Verfahren ist dadurch gekennzeichnet, dass als Kalibrierwerkzeug ein Kalibrierwerkzeug verwendet wird, das eine oder mehrere höhenverstellbare Vorrichtungen zur Einstellung eines Treiberhubes und/oder eines Schieberhubes aufweist. Hierdurch lässt sich die Hubbewegung einer Umformvorrichtung vorteilhaft in eine Hubbewegung zur Kalibrierung der Bauteilflansche umwandeln.

Durch das erfindungsgemäße Verfahren lässt sich eine hohe Maßhaltigkeit von Flansche aufweisenden Bauteilen, die durch Umformen von Metallblech, insbesondere hochfestem Stahlblech hergestellt werden, in wirtschaftlicher Weise sicherstellen. Das erfindungsgemäße Verfahren ermöglicht es, unterschiedliche Grade des Aufspringens, das üblicherweise beim Umformprozess von hochfestem Metallblech auftritt, während einer Zyklusdauer der Produktion zu kompensieren, ohne den Betrieb der Umformpressenlinie zu unterbrechen. Somit können Ausschuss, Zeitverlust sowie Kosten, die durch Anpassen herkömmlicher Umformwerkzeuge mit dem Ziel der Vermeidung eines Aufspringens anfallen, weitgehend reduziert werden.

Eine vorteilhafte Ausgestaltung der Erfindung sieht vor, dass das Umformen des Metallblechzuschnitts in ein Flansche aufweisendes Bauteil und das Kalibrieren der Flansche des Bauteils mittels einer ein Umformwerkzeug aufweisenden Umformvorrichtung oder Umformpresse ausgeführt werden, wobei das Kalibrierwerkzeug mittels der Umformvorrichtung im Takt der Umformvorrichtung bzw. im Takt der Presse angetrieben wird. Hierdurch lässt sich eine Kalibrierung der Bauteilflansche zur Erzielung einer geforderten Maßhaltigkeit des Bauteils produktionstechnisch günstig und energieeffizient verwirklichen.

Eine weitere vorteilhafte Ausgestaltung der Erfindung ist dadurch gekennzeichnet, dass die Ist-Stellung der Flansche mittels eines optischen Systems, vorzugsweise eines Lasersystems erfasst wird. Auf diese Weise lässt sich die Ist-Stellung der BauteilFlansche nach Durchführung eines Umformprozesses schnell und zuverlässig erfassen.

Zur Erzielung einer hohen Maßhaltigkeit von relativ langen und/oder komplex geformten Bauteilen, welche Flansche aufweisen und durch Umformen von Metallblech, insbesondere hochfestem Stahlblech hergestellt werden, sieht eine weitere vorteilhafte Ausgestaltung der Erfindung vor, dass als Kalibrierwerkzeug ein Kalibrierwerkzeug verwendet wird, das mehrere unabhängig voneinander steuerbare Schieber zum Kalibrieren der Flansche aufweist, so dass die Flansche in verschiedenen Bereichen unabhängig voneinander kalibriert werden können. Auf diese Weise lassen sich die Flansche derartiger Bauteil sehr passgenau kalibrieren.

Die erfindungsgemäße Umformvorrichtung zum Herstellen eines Flansche aufweisenden Bauteils aus Metallblech, insbesondere zur Durchführung des erfindungsgemäßen Verfahrens, umfasst ein Umformwerkzeug zum Umformen eines Metallblechzuschnitts in ein Flansche aufweisendes Bauteil und mindestens ein Kalibrierwerkzeug zum Kalibrieren der Flansche, um die Flansche in eine vorgegebene Maßhaltigkeit zu bringen,
eine Erfassungsvorrichtung zum Erfassen einer Ist-Stellung der Flansche nach Durchführung eines Umformprozesses,
eine Auswertevorrichtung zum Vergleichen von Daten der erfassten Ist-Stellung mit Daten einer Soll-Stellung der Flansche des herzustellenden Bauteils,
einen Prozessor zum Berechnen einer Abweichung der Ist-Stellung von der Soll-Stellung der Flansche, und
eine Steuerungsvorrichtung zum automatischen Steuern des Kalibrierwerkzeuges in Abhängigkeit der berechneten Abweichung, um die Flansche des Bauteils zu kalibrieren und dadurch in die vorgegebene Maßhaltigkeit zu bringen.

Die erfindungsgemäße Umformvorrichtung ist dadurch gekennzeichnet, dass das Kalibrierwerkzeug eine oder mehrere höhenverstellbare Vorrichtungen zur Einstellung eines Treiberhubes und/oder eines Schieberhubes (Nockenhubes) aufweist. Dabei kann die jeweilige höhenverstellbare Vorrichtung beispielsweise relativ zueinander verschiebbare Körper aufweisen, die einander zugeordnete Kontaktflächen haben, die sich im Wesentlichen auf einer zur Bewegungsrichtung des Treiberhubes geneigten Ebene befinden. Mittels solcher verschiebbarer Körper lässt sich eine im Wesentlichen stufenlose oder fein abgestufte Kalibrierung der Bauteilflansche durchführen.

Die erfindungsgemäße Umformvorrichtung, deren Kalibrierwerkzeug auch als selbstadaptives Kalibrierwerkzeug bezeichnet werden kann, bietet die gleichen Vorteile, die oben in Bezug auf das erfindungsgemäße Verfahren angegeben sind. Insbesondere kann die erfindungsgemäße Umformvorrichtung entsprechend dem erfindungsgemäßen Verfahren ausgeführt sein. Eine vorteilhafte Ausgestaltung der erfindungsgemäßen Umformvorrichtung ist somit beispielsweise dadurch gekennzeichnet, dass das Kalibrierwerkzeug mittels der Umformvorrichtung in dem Takt, mit welchem die Umformvorrichtung bzw. eine die Umformvorrichtung aufweisende Presse arbeitet, angetrieben wird, das heißt, ohne die Fertigungslinie anzuhalten.

Eine weitere Ausgestaltung der erfindungsgemäßen Umformvorrichtung sieht vor, dass die Erfassungsvorrichtung eine optische Erfassungsvorrichtung, vorzugsweise ein Kamera- oder Lasersystem ist. Die Erfassungsvorrichtung kann auch als Messvorrichtung oder Inspektionsvorrichtung bezeichnet werden. Die Erfassungsvorrichtung ist vorzugsweise an einem Roboter oder Robotersystem montiert.

Das erfindungsgemäße Verfahren bzw. die erfindungsgemäße Umformvorrichtung sind beispielsweise derart ausgestaltet, dass damit Daten einer nach Durchführung eines Umformprozesses erfassten Ist-Stellung der Flansche des hergestellten Bauteils mit Daten einer Soll-Stellung der Flansche des herzustellenden Bauteils verglichen werden und mittels eines Prozessors eine möglicherweise vorhandene Abweichung der Ist-Stellung von der Soll-Stellung der Flansche berechnet wird.

Bei der Berechnung der Abweichung wird beispielsweise eine Höhe einer höhenverstellbaren Vorrichtung des jeweiligen Kalibrierwerkzeuges berechnet, wobei die berechnete Höhe einem Maß entspricht, das zur Einstellung eines Treiberhubes und/oder eines Schieberhubes und damit zur Erzielung einer vorgegebenen Maßhaltigkeit der Bauteilflansche geeignet oder erforderlich ist.

In weiterer Ausgestaltung der erfindungsgemäßen Umformvorrichtung weisen die einander zugeordneten Kontaktflächen der relativ zueinander verschiebbaren Körper vorzugsweise miteinander korrespondierende Zahnflächen (Verzahnungen) nach Art von geradverzahnten Zahnstangen auf.

Die Zahnflächen (Verzahnungen) der verschiebbaren Körper weisen vorzugsweise eine relativ geringe Teilung auf. Auch ist der Höhenunterschied zwischen den Zahnspitzen zweier unmittelbar benachbarter Zähne der schräg zur Bewegungsrichtung des Treiberhubes liegenden Kontaktfläche der höhenverstellbaren Vorrichtung relativ klein. Beispielsweise kann die Teilung der Zahnflächen, d. h. der Abstand zweier unmittelbar benachbarter Zähne, ca. 6 mm betragen, wobei der Höhenunterschied zwischen den Zahnspitzen zweier unmittelbar benachbarter Zähne ca. 0,2 mm beträgt.

Nach einer weiteren Ausgestaltung der Erfindung weist die erfindungsgemäße Umformvorrichtung eine Kupplungs- oder Hebeeinrichtung auf, mittels der die relativ zueinander verschiebbaren Körper vor einer Verschiebung außer Kontakt und nach erfolgter Verschiebung in Kontakt miteinander bringbar sind. Diese Ausgestaltung ist insbesondere zweckmäßig, wenn die einander zugeordneten Kontaktflächen der relativ zueinander verschiebbaren Körper miteinander korrespondierende Zahnflächen (Verzahnungen) nach Art von geradverzahnten Zahnstangen aufweisen.

Die Kupplungs- oder Hebeeinrichtung weist beispielsweise federelastische Elemente, z. B. Druckfedern auf, welche die relativ zueinander verschiebbaren Körper vor einer Verschiebung bzw. bei geöffneter Umformvorrichtung auseinander drücken. Anschließend bewirkt das Schließen der Umformvorrichtung, insbesondere nachdem die Körper relativ zueinander verschoben wurden, dass besagte Körper wieder in kraftschlüssigen und/oder formschlüssigen Kontakt gelangen, wobei die federelastischen Elemente komprimiert werden.

Eine weitere vorteilhafte Ausgestaltung der erfindungsgemäßen Umformvorrichtung ist dadurch gekennzeichnet, dass mindestens einer der verschiebbaren Körper mit einem Stellmotor gekoppelt ist. Bei dem Stellmotor handelt es vorzugsweise um einen Servomotor, d. h. einen Elektromotor, der eine Kontrolle (Steuerung) der Winkelposition seiner Welle sowie der Drehgeschwindigkeit und seiner Beschleunigung gestattet. Der Stellmotor bzw. Servomotor ist vorzugsweise mit einem Sensor zur Positionsbestimmung der Motorwelle versehen. Hierdurch lässt sich die höhenverstellbare Vorrichtung zur Kalibrierung der Bauteilflansche sehr genau steuern. Der Stellmotor bzw. Servomotor kann auch als elektrischer Schrittmotor bezeichnet werden.

Ferner ist es vorteilhaft, wenn das Kalibrierwerkzeug der erfindungsgemäßen Umformvorrichtung nach einer weiteren Ausgestaltung mehrere unabhängig voneinander steuerbare Schieber zum Kalibrieren der Bauteilflansche aufweist. Hierdurch kann die Kalibrierung der Bauteilflansche während des Betriebes der Umformvorrichtung besonders passgenau, den bauteilspezifischen Maßhaltigkeitsanforderungen entsprechend durchgeführt werden, wobei erforderlichenfalls von Bauteil zu Bauteil örtlich unterschiedliche Kalibrieroperationen erfolgen können.

Des Weiteren können die Schieber segmentiert ausgeführt sein.

Der Prozessor und/oder die Auswertevorrichtung der erfindungsgemäßen Umformvorrichtung wandelt/n beispielsweise ein der berechneten Höhe der höhenverstellbaren Vorrichtung des Kalibrierwerkzeuges proportionales Signal, das auch als Höhensignal bezeichnet werden kann, in eine Anzahl von Zähnen der oben genannten Zahnflächen um. Die so erhaltene Anzahl von Zähnen wird dann in eine Anzahl von Schritten zur Steuerung des Stellmotors oder Servomotors umgewandelt, wobei ein einzelner Schritt einem Drehwinkel der Motorwelle von beispielsweise 1,8° entspricht. Eine vollständige Umdrehung der Motorwelle entspricht dann 200 Schritten.

Der Prozessor und/oder die Auswertevorrichtung sind vorzugsweise derart ausgestaltet, dass er bzw. sie diese Signalumwandlung für jede der höhenverstellbaren Vorrichtungen oder für jeden der unabhängig voneinander steuerbaren Schieber des Kalibrierwerkzeuges durchführen kann/können.

Dem Prozessor und/oder der Auswertevorrichtung ist dabei beispielsweise eine speicherprogrammierbare Steuerung zugeordnet, an welche die aus der Signalumwandlung resultierenden Daten übertragen werden. Diese Daten umfassen beispielsweise zumindest Pulssignale und Drehrichtungssignale. Die speicherprogrammierbare Steuerung steuert in Abhängigkeit der empfangenen Daten den jeweiligen Stellmotor (Schrittmotor), so dass dessen Motorwelle die durch den Prozessor bzw. die Auswertevorrichtung ermittelte Position einnimmt.

Eine weitere vorteilhafte Ausgestaltung der Erfindung ist dadurch gekennzeichnet, dass die oder mehrere der Schieber so angeordnet sind, dass sie zum Kalibrieren eines der Flansche des Bauteils gemeinsam auf den betreffenden Flansch einwirken, wobei eine Einwirkkraft des jeweiligen Schiebers variabel einstellbar ist. Die Einwirkkraft der Schieber ist somit variabel zueinander einstellbar.

Nachfolgend wird die Erfindung anhand einer Ausführungsbeispiele darstellenden Zeichnung näher erläutert. Es zeigen schematisch:
- Fig. 1: ein erfindungsgemäßes Kalibrierwerkzeug mit einem darin eingelegten, Flansche aufweisenden Bauteil, das durch Umformen eines Metallblechzuschnittes hergestellt wurde, in einer vertikalen Schnittansicht, wobei sich höhenverstellbare Vorrichtungen zur Einstellung eines vertikalen Treiberhubes und eines horizontalen Schieberhubes des Kalibrierwerkzeugs in Fig. 1a in einer ersten Stellung und in Fig. 1b in einer zweiten Stellung befinden;
- Fig. 2: einen vergrößerten Abschnitt einer der höhenverstellbare Vorrichtungen aus Fig. 1a sowie eine weiter vergrößerte Detaildarstellung einer Verzahnung der der höhenverstellbaren Vorrichtung;
- Fig. 3: eine Kupplungs- oder Hebeeinrichtung, mittels der die relativ zueinander verschiebbaren Körper der höhenverstellbaren Vorrichtung vor einer Verschiebung außer Kontakt und nach erfolgter Verschiebung in Kontakt miteinander gebracht werden können, in einer vertikalen Schnittansicht;
- Fig. 4: einen Abschnitt eines Tisches der Umformvorrichtung mit mehreren darauf montierten Kalibrierwerkzeugen der in Fig. 1 schematisch dargestellten Art, in Draufsicht; und
- Fig. 5: Komponenten zur automatischen Steuerung eines Kalibrierwerkzeuges einer erfindungsgemäßen Umformvorrichtung.

In den Figuren 1a und 1b ist ein Kalibrierwerkzeug 1 schematisch dargestellt, das in eine (nicht näher dargestellte) Umformvorrichtung oder Presse zum Herstellen eines Flansche F1, F2 aufweisenden Bauteils B aus Stahlblech, vorzugsweise hochfestem Stahlblech, integriert ist bzw. wird. Die Umformvorrichtung weist einen Tisch 2 und ein heb- und senkbares Oberteil 3 auf. Auf dem Pressentisch 2 ist ein unteres Umformwerkzeug (nicht gezeigt) montiert, dem ein oberes Umformwerkzeug (nicht gezeigt) zugeordnet ist, welches an der Unterseite des Oberteils 3 montiert ist.

Das aus einem Stahlblechzuschnitt durch Umformen, beispielsweise Tiefziehen, hergestellte Bauteil B weist zwei sich gegenüberliegende, durch einen Mittelsteg einteilig verbundene Flansche F1, F2 auf. Im Querschnitt betrachtet hat das Bauteil B ein im Wesentlichen U-förmiges Querschnittsprofil.

Vorzugsweise sind der Tisch 2 mit zwei unteren Umformwerkzeugen (nicht gezeigt) und das Oberteil 3 mit zwei den unteren Umformwerkzeugen zugeordneten oberen Umformwerkzeugen (nicht gezeigt) versehen, so dass in der Umformvorrichtung durch Umformen von Stahlblechzuschnitten zwei Bauteile B1, B2, die jeweils Flansche F1, F2 aufweisen, gleichzeitig hergestellt werden können. Die beiden Bauteile B1, B2, beispielsweise eine linke und eine rechte oder eine obere und eine untere Stahlblechschale werden in einer Folgeoperation an den im Wesentlichen parallel zu dem jeweiligen Mittelsteg verlaufenden Flanschkanten E1, E2 miteinander durch Schweißen, beispielsweise durch Lichtbogenschweißen verbunden, so dass sich ein rohrartiges oder hohlsäulenartiges Bauteil, beispielsweise ein Fahrwerks- oder Karosseriebauteil ergibt. Die Verbindung der beiden Bauteile B1, B2 erfolgt vorzugsweise durch Schweißen, wobei die Flanschkanten E1, E2 vorzugsweise im Stumpfstoß aneinander geschweißt werden.

Wie in Fig. 4 gezeigt, sind auf dem Tisch 2 mehrere Kalibrierwerkzeuge montiert, mittels derer beispielsweise zwei, nämlich ein oberes Bauteil B1 und ein unteres Bauteil B2, die jeweils Flansche F1, F2 aufweisen und miteinander an ihren Flanschkanten E1, E2 durch Schweißen verbunden werden sollen, vor der Verbindungsoperation (Fügeoperation) kalibriert werden.

Die Bauteilflansche F1, F2 werden während eines Pressentaktes kalibriert. Hierzu erfasst eine Erfassungsvorrichtung, beispielsweise ein Kamera- oder Lasersystem, nach der Umformoperation, vorzugsweise Tiefziehoperation, die Flanschstellung und überträgt die Messdaten an eine Auswertevorrichtung 4. Die Erfassungsvorrichtung kann mehrere Sensoren 5, vorzugsweise optische Sensoren, beispielsweise CCD-Sensoren aufweisen (vgl. Fig. 5). Die Sensoren 5 sind beispielsweise im Bereich der Umformwerkzeuge, im Bereich einer Transfervorrichtung, mittels der das jeweilige im Umformprozess hergestellte, Flansche aufweisende Bauteil B1, B2 zu einem der Kalibrierwerkzeuge 1 transportiert wird, und/oder im Bereich des jeweiligen Kalibrierwerkzeugs 1 angeordnet.

Die Auswertevorrichtung 4 vergleicht die Messdaten, welche der Ist-Stellung der Flansche F1, F2 entsprechen, mit Daten einer Soll-Stellung der Flansche des herzustellenden Bauteils. Die Auswertevorrichtung 4 ist mit einem Prozessor versehen, der eine (mögliche) Abweichung der Ist-Stellung von der Soll-Stellung der Flansche F1, F2 berechnet.

Die Auswertevorrichtung 4 und/oder der Prozessor sind mit einer Steuerungsvorrichtung 6 verbunden, mittels der das jeweilige Kalibrierwerkzeug 1 in Abhängigkeit der berechneten Abweichung automatisch gesteuert wird, um die Flansche F1, F2 des jeweiligen Bauteils B1, B2 zu kalibrieren und dadurch in eine vorgegebene Maßhaltigkeit zu bringen. Das jeweilige Kalibrierwerkzeug 1 weist hierzu beispielsweise einen stempelförmigen Träger 11 auf, auf den das dreidimensional geformte Bauteil B mit seinem Mittelsteg gelegt wird, so dass die Flansche F1, F2 des Bauteils nach unten weisen. Dem Träger 11 ist ein Niederhalter 12 zugeordnet, der mit dem Oberteil 3 der Umformvorrichtung verbunden ist und im geschlossenen Zustand der Umformvorrichtung den Mittelsteg des Bauteils B gegen den Träger 11 drückt. Die Seiten 11.1, 11.2 des Trägers 11 sind geringfügig hinterschnitten bzw. konvergieren in Richtung der Oberseite des Tisches 2 der Umformvorrichtung, so dass der jeweilige Flansch F1, F2 des Bauteils B erforderlichenfalls um ein bestimmtes Maß in Richtung des Trägerseite 11.1, 11.2 gebogen werden kann (vgl. Figuren 1a und 1b).

Ferner weist das jeweilige Kalibrierwerkzeug 1 mindestens einen horizontal beweglichen Nocken oder Schieber 8 auf, der gegen die Kraft eines federelastischen Elements (nicht gezeigt), beispielsweise einer Zug- oder Druckfeder, mittels eines vertikal beweglichen Treibers 10 verschoben werden kann. Die Schieber 8 sind beispielsweise mit auswechselbaren Formwerkzeugen 8.2 versehen, die den Seiten 11.1, 11.2 des Trägers 11 zugewandt sind.

Der Treiber 10, der auch als Nockentreiber bezeichnet werden kann, hat eine Kontaktfläche (Treiberfläche) 10.1, die in einer geneigt zu seiner Bewegungsrichtung verlaufenden Ebene liegt und an einer entsprechend schräg zu der Bewegungsrichtung des Treibers 10 ausgebildeten Kontaktfläche (Schiebefläche) 8.1 des Schiebers 8 anliegt. Die beiden aneinander liegenden Kontaktflächen 8.1, 10.1 definieren mit der Horizontalen bzw. der Bewegungsebene des Schiebers 8 einen Verschiebungswinkel a. Der jeweilige Treiber 10 ist mit dem Oberteil 3 der Umformvorrichtung verbunden, so dass er zusammen mit dem Oberteil 3 jeweils in gleicher Richtung bewegt wird.

Des Weiteren umfasst das jeweilige Kalibrierwerkzeug 1 eine oder mehrere höhenverstellbare Vorrichtungen 14 zur Einstellung des vertikalen Treiberhubes und damit des horizontalen Schieberhubes. Wie insbesondere in Fig. 2 gezeigt ist, weist die jeweilige höhenverstellbare Vorrichtung 14 relativ zueinander verschiebbare Körper 14.1, 14.2 auf, die einander zugeordnete Kontaktflächen 14.11, 14.21 haben, die sich im Wesentlichen auf einer zur Bewegungsrichtung des Treiberhubes geneigten Ebene befinden. Die beiden Körper 14.1, 14.2 stellen somit selbst-adaptive Elemente zur Einstellung des vertikalen Treiberhubes dar. Die Körper (selbst-adaptiven Elemente) 14.1, 14.2 der jeweiligen höhenverstellbaren Vorrichtung 14 sind nach Art von geradverzahnten Zahnstangen ausgebildet, wobei ihre miteinander korrespondierenden Zahnflächen 14.11, 14.21 im Wesentlichen in einer schräg zur Bewegungsrichtung des Treiberhubes liegenden Ebene ausgebildet sind. Somit ist ein Höhenunterschied Z zwischen unmittelbar benachbarten Zahnspitzen sowie unmittelbar benachbarten Zahntälern vorhanden (vgl. in Fig. 2 vergrößerte Detaildarstellung). Mit h ist die einstellbare Höhe der höhenverstellbaren Vorrichtung 14 bezeichnet.

Mindestens einer der verschiebbaren Körper 14.1, 14.2, beispielsweise der untere Körper 14.1, ist mit einem Stellmotor M, vorzugsweise einem Servomotor gekoppelt. Die Motorwelle treibt beispielsweise eine Spindelwelle an, auf der eine Spindelmutter sitzt, die formschlüssig und drehbar in einem mit dem verschiebbaren Körper 14.1 verbundenen Halter 14.10 gelagert ist. Wenn der Motor M den mit ihm gekoppelten Körper 14.1 verschiebt, ergibt sich eine Relativbewegung zwischen den beiden Körpern 14.1, 14.2.

Die selbst-adaptiven Körper (Elemente) 14.1, 14.2 sind mit einer Kupplungs- oder Hebeeinrichtung 20 versehen, mittels der die relativ zueinander verschiebbaren Körper 14.1, 14.2 vor einer Verschiebung außer Kontakt und nach erfolgter Verschiebung wieder in Kontakt miteinander bringbar sind, so dass ihre Zahnflächen außer Eingriff und anschließend wieder in Eingriff gelangen. Die Kupplungs- oder Hebeeinrichtung 20 weist beispielsweise Druckfedern 21 auf, welche die relativ zueinander verschiebbaren Körper 14.1, 14.2 vor einer Verschiebung bzw. bei geöffneter Presse auseinander drücken. Nachdem eine Relativbewegung der beiden Körper entlang der schrägen Ebene ausgeführt wurde und die Zahnflächen wieder in Eingriff stehen, hat sich die Höhe h der aus den Körpern 14.1, 14.2 aufgebauten höhenverstellbaren Vorrichtung 14 geändert. Durch die Änderung der Höhe der höhenverstellbaren Vorrichtung 14 wird der Vertikalhub des Treibers 10 variiert und entsprechend dem Schieberkontaktflächenwinkel α ein bestimmter Verschiebeweg des Schiebers 8 bewirkt.

In Fig. 4 ist zu erkennen, dass die Umformvorrichtung bzw. das Kalibrierwerkzeug 1 mehrere unabhängig voneinander steuerbare Schieber 8 zum Kalibrieren der Bauteilflansche F1, F2 aufweist. Dabei sind die oder mehrere der Schieber 8 vorzugsweise so angeordnet, dass sie zum Kalibrieren einer der Flansche F1, F2 des Bauteils B1, B2 gemeinsam auf den betreffenden Flansch F1 oder F2 einwirken, wobei eine Einwirkkraft des jeweiligen Schiebers 8 variabel einstellbar ist.

Vorzugsweise ist pro Bauteil B mindestens jeweils ein Schieber pro Bauteilflansch F1, F2 in der Umformvorrichtung angeordnet. Bei gleichzeitigem Formen von zwei Bauteilen B1, B2, die jeweils zwei Flansche F1, F2 aufweisen, sind somit in der Umformvorrichtung mindestens vier Schieber 8 angeordnet.

Die dem Flansch F1, F2 des Bauteils B1, B2 zugewandte Formfläche 8.3 des Schiebers 8 entspricht im Wesentlichen einem Abschnitt des Flanschverlaufes des Bauteils B1, B2. Beispielsweise haben einer der beiden Bauteilflansche F1, F2 und die zugeordnete Formfläche 8.3 des oder der Schieber 8 einen kurvenförmigen Verlauf in xy-Richtung, d. h. in der Horizontalen. Der andere der beiden Bauteilflansche F1, F2 und die Formfläche 8.3 des ihm zugeordneten Schiebers 8 können dagegen einen im Wesentlichen geradlinigen Verlauf in xy-Richtung aufweisen (vgl. Fig. 4).

Die Steuerungsvorrichtung 6 der erfindungsgemäßen Umformvorrichtung ist vorzugsweise mit einer speicherprogrammierbaren Steuerung ausgestattet, welche die Bewegungen des jeweiligen Stellmotors M steuert. Des Weiteren kann die Auswertevorrichtung 4 und/oder die Steuerungsvorrichtung 6 mit einer Mensch-Maschinen-Schnittstelle 30 versehen sein, über die ein Nutzer bzw. Bedienpersonal von außen mit Komponenten der Umformvorrichtung, beispielsweise mit der Auswertevorrichtung 4, dem Prozessor und/oder der speicherprogrammierbaren Steuerung 6 kommunizieren kann.

## Patentansprüche

1. Verfahren zum Herstellen eines Bauteils (B; B1, B2) aus Metallblech, bei dem ein Metallblechzuschnitt durch Umformen in ein Flansche (F1, F2) aufweisendes Bauteil (B; B1, B2) umgeformt wird, und bei dem zur Erzielung einer vorgegebenen Maßhaltigkeit der Flansche (F1, F2) ein Kalibrierprozess durchgeführt wird,
umfassend die Verfahrensschritte:
Erfassen einer Ist-Stellung der Flansche (F1, F2) nach Durchführung eines Umformprozesses,
Vergleichen von Daten der erfassten Ist-Stellung mit Daten einer Soll-Stellung der Flansche (F1, F2) des herzustellenden Bauteils (B; B1, B2),
Berechnen einer Abweichung der Ist-Stellung von der Soll-Stellung der Flansche (F1, F2), und
automatisches Steuern mindestens eines Kalibrierwerkzeuges (1) in Abhängigkeit der berechneten Abweichung, um die Flansche (F1, F2) des Bauteils (B; B1, B2) zu kalibrieren und dadurch in die vorgegebene Maßhaltigkeit zu bringen,
**dadurch gekennzeichnet, dass** als Kalibrierwerkzeug (1) ein Kalibrierwerkzeug verwendet wird, das eine oder mehrere höhenverstellbare Vorrichtungen (14) zur Einstellung eines Treiberhubes und/oder eines Schieberhubes aufweist.

2. Verfahren nach Anspruch 1,
**dadurch gekennzeichnet, dass** das Umformen des Metallblechzuschnitts in ein Flansche (F1, F2) aufweisendes Bauteil (B; B1, B2) und das Kalibrieren der Flansche (F1, F2) des Bauteils (B; B1, B2) mittels einer ein Umformwerkzeug aufweisenden Umformvorrichtung ausgeführt werden, wobei das Kalibrierwerkzeug (1) mittels der Umformvorrichtung im Takt der Umformvorrichtung oder im Takt einer Presse, mit welchem die Umformvorrichtung oder die Presse arbeitet, angetrieben wird.

3. Verfahren nach Anspruch 1 oder 2,
**dadurch gekennzeichnet, dass** die Ist-Stellung der Flansche (F1, F2) mittels eines optischen Systems, vorzugsweise eines Kamera- oder Lasersystems erfasst wird.

4. Verfahren nach einem der Ansprüche 1 bis 3, **dadurch gekennzeichnet, dass** als Kalibrierwerkzeug (1) ein Kalibrierwerkzeug verwendet wird, das mehrere unabhängig voneinander steuerbare Schieber (8) zum Kalibrieren der Flansche (F1, F2) aufweist.

5. Umformvorrichtung zum Herstellen eines Flansche (F1, F2) aufweisenden Bauteils (B; B1, B2) aus Metallblech, insbesondere zur Durchführung des Verfahrens nach einem der Ansprüche 1 bis 4, mit einem Umformwerkzeug zum Umformen eines Metallblechzuschnitts in ein Flansche (F1, F2) aufweisendes Bauteil (B; B1, B2) und mit mindestens einem Kalibrierwerkzeug (1) zum Kalibrieren der Flansche, um die Flansche in eine vorgegebene Maßhaltigkeit zu bringen, umfassend
eine Erfassungsvorrichtung zum Erfassen einer Ist-Stellung der Flansche (F1, F2) nach Durchführung eines Umformprozesses,
eine Auswertevorrichtung zum Vergleichen von Daten der erfassten Ist-Stellung mit Daten einer Soll-Stellung der Flansche (F1, F2) des herzustellenden Bauteils (B; B1, B2),
einen Prozessor zum Berechnen einer Abweichung der Ist-Stellung von der Soll-Stellung der Flansche (F1, F2), und
eine Steuerungsvorrichtung zum automatischen Steuern des Kalibrierwerkzeuges in Abhängigkeit der berechneten Abweichung, um die Flansche (F1, F2) des Bauteils (B; B1, B2) zu kalibrieren und dadurch in die vorgegebene Maßhaltigkeit zu bringen,
**dadurch gekennzeichnet, dass** das Kalibrierwerkzeug (1) eine oder mehrere höhenverstellbare Vorrichtungen (14) zur Einstellung eines Treiberhubes und/oder eines Schieberhubes aufweist.

6. Umformvorrichtung nach Anspruch 5, **dadurch gekennzeichnet, dass** das Kalibrierwerkzeug (1) mittels der Umformvorrichtung in einem Takt, mit welchem die Umformvorrichtung oder eine Presse arbeitet, angetrieben wird.

7. Umformvorrichtung nach Anspruch 5 oder 6, **dadurch gekennzeichnet, dass** die Erfassungsvorrichtung eine optische Erfassungsvorrichtung, vorzugsweise ein Kamera- oder Lasersystem ist.

8. Umformvorrichtung nach einem der Ansprüche 5 bis 7, **dadurch gekennzeichnet, dass** die jeweilige höhenverstellbare Vorrichtung (14) relativ zueinander verschiebbare Körper (14.1, 14.2) aufweist, die einander zugeordnete Kontaktflächen (14.11, 14.21) haben, die sich auf einer zur Bewegungsrichtung des Treiberhubes geneigten Ebene befinden.

9. Umformvorrichtung nach Anspruch 8, **dadurch gekennzeichnet, dass** die einander zugeordneten Kontaktflächen (14.11, 14.21) miteinander korrespondierende Zahnflächen nach Art von geradverzahnten Zahnstangen aufweisen.

10. Umformvorrichtung nach Anspruch 8 oder 9, **gekennzeichnet durch** eine Kupplungs- oder Hebeeinrichtung (20), mittels der die relativ zueinander verschiebbaren Körper (14.1,14.2) vor einer Verschiebung außer Kontakt und nach erfolgter Verschiebung in Kontakt miteinander bringbar sind.

11. Umformvorrichtung nach einem der Ansprüche 8 oder 10, **dadurch gekennzeichnet, dass** mindestens einer der verschiebbaren Körper (14.1, 14.2) mit einem Stellmotor (M) gekoppelt ist.

12. Umformvorrichtung nach einem der Ansprüche 5 bis 11, **dadurch gekennzeichnet, dass** das Kalibrierwerkzeug (1) mehrere unabhängig voneinander steuerbare Schieber (8) zum Kalibrieren der Flansche (F1, F2) aufweist.

13. Umformvorrichtung nach einem der Ansprüche 5 bis 12, **dadurch gekennzeichnet, dass** die oder mehrere der Schieber (8) so angeordnet sind, dass sie zum Kalibrieren einer der Flansche (F1, F2) des Bauteils (B; B1, B2) gemeinsam auf den betreffenden Flansch (F1, F2) einwirken, wobei eine Einwirkkraft des jeweiligen Schiebers (8) variabel einstellbar ist.

## Claims

1. Method of producing a component (B; B1, B2) from sheet metal, in which a sheet metal blank is formed by forming into a component (B; B1, B2) having flanges (F1, F2), and in which a calibration process is carried out to achieve a predetermined dimensional accuracy of the flanges (F1, F2),
comprising the process steps:
detecting an actual position of the flanges (F1, F2) after a forming process has been carried out,
comparing data of the detected actual position with data of a nominal position of the flanges (F1, F2) of the component (B; B1, B2) to be produced,
calculating a deviation of the actual position from the nominal position of the flanges (F1, F2), and
automatically controlling at least one calibrating tool (1) as a function of the calculated deviation in order to calibrate the flanges (F1, F2) of the component (B; B1, B2) and thereby bring them into the predetermined dimensional accuracy,
**characterized in that** as calibrating tool (1) a calibrating tool is used which has one or more height-adjustable devices (14) for setting a driver stroke and/or a slider stroke.

2. Method according to claim 1,
**characterized in that** the forming of the metal sheet blank into a component (B; B1, B2) having flanges (F1, F2) and the calibrating of the flanges (F1, F2) of the component (B; B1, B2) are carried out by means of a forming device having a forming tool, the calibrating tool (1) being driven by means of the forming device in cycle with the forming device or in cycle with a press, with which the forming device or the press operates.

3. Method according to claim 1 or 2,
**characterized in that** the actual position of the flanges (F1, F2) is detected by means of an optical system, preferably a camera system or laser system.

4. Method according to any one of claims 1 to 3, **characterized in that** the calibrating tool (1) used is a calibrating tool which has a plurality of independently controllable sliders (8) for calibrating the flanges (F1, F2).

5. Forming device for producing a component (B; B1, B2) having flanges (F1, F2) from sheet metal, in particular for carrying out the method according to one of claims 1 to 4, having a forming tool for forming a sheet metal blank into a component (B; B1, B2) having flanges (F1, F2) and having at least one calibrating tool (1) for calibrating the flanges in order to bring the flanges into a predetermined dimensional accuracy, comprising
a detection device for detecting an actual position of the flanges (F1, F2) after a forming process has been carried out,
an evaluation device for comparing data of the detected actual position with data of a nominal position of the flanges (F1, F2) of the component to be produced (B; B1, B2),
a processor for calculating a deviation of the actual position from the nominal position of the flanges (F1, F2), and
a control device for automatically controlling the calibrating tool as a function of the calculated deviation in order to calibrate the flanges (F1, F2) of the component (B; B1, B2) and thereby bring them into the predetermined dimensional accuracy,
**characterized in that** the calibrating tool (1) comprises one or more height-adjustable devices (14) for adjusting a driver stroke and/or a slider stroke.

6. Forming device according to claim 5, **characterized in that** the calibrating tool (1) is driven by means of the forming device in a cycle with which the forming device or a press operates.

7. Forming device according to claim 5 or 6, **characterized in that** the detection device is an optical detection device, preferably a camera system or laser system.

8. Forming device according to any one of claims 5 to 7, **characterized in that** the respective height-adjustable device (14) comprises bodies (14.1, 14.2) which are displaceable relative to one another and have mutually associated contact surfaces (14.11, 14.21) which are located on a plane which is inclined with respect to the direction of movement of the driver stroke.

9. Forming device according to claim 8, **characterized in that** the mutually associated contact surfaces (14.11, 14.21) have mutually corresponding tooth surfaces in the manner of straight-toothed racks.

10. Forming device according to claim 8 or 9, **characterized by** a coupling or lifting device (20) by means of which the bodies (14.1, 14.2) displaceable relative to one another can be brought out of contact before displacement and into contact with one another after displacement has taken place.

11. Forming device according to one of claims 8 or 10, **characterized in that** at least one of the displaceable bodies (14.1, 14.2) is coupled to a servomotor (M).

12. Forming device according to any one of the claims 5 to 11, **characterized in that** the calibrating tool (1) has a plurality of independently controllable sliders (8) for calibrating the flanges (F1, F2).

13. Forming device according to any one of claims 5 to 12, **characterized in that** the one or more of the sliders (8) are arranged in such a way that they act jointly on the relevant flange (F1, F2) for calibrating one of the flanges (F1, F2) of the component (B; B1, B2), an acting force of the respective slider (8) being variably adjustable.

## Revendications

1. Procédé de fabrication d'un composant (B; B1, B2) en tôle métallique, dans lequel un flan de tôle métallique est transformé en formant un composant (B; B1, B2) comportant des brides (F1, F2), et dans lequel un processus de calibrage est réalisé pour obtenir une cote prescrite des brides (F1, F2), le procédé comportant les étapes suivantes :
détection d'une position réelle des brides (F1, F2) après l'exécution d'un processus de formage,
comparaison des données de position réelle enregistrée avec les données de position de consigne des brides (F1, F2) du composant à fabriquer (B; B1, B2),
calcul d'un écart de la position réelle par rapport à la position de consigne des brides (F1, F2), et
commande automatique d'au moins un outil de calibrage (1) en fonction de l'écart calculé afin de calibrer les brides (F1, F2) du composant (B; B1, B2) et de les amener ainsi à la cote prescrite,
**caractérisé en ce que** l'on utilise en tant qu'outil de calibrage (1), un outil de calibrage doté d'un ou plusieurs dispositifs à hauteur réglable (14) pour le réglage d'une course du driver et/ou d'une course du coulisseau.

2. Procédé selon la revendication 1,
**caractérisé en ce que** le formage du flan de tôle métallique dans un composant (B; B1, B2) présentant des brides (F1, F2) et le calibrage des brides (F1, F2) du composant (B; B1, B2) sont réalisés à l'aide d'un dispositif de formage comportant un outil de formage, l'outil de calibrage (1) étant entraîné par le dispositif de formage au pas du dispositif de formage ou au pas d'une presse avec laquelle le dispositif de formage ou la presse fonctionne.

3. Procédé selon la revendication 1 ou 2,
**caractérisé en ce que** la position réelle des brides (F1, F2) est détectée par un système optique, de préférence un système caméra ou système laser.

4. Procédé selon l'une des revendications 1 à 3, **caractérisé en ce que** l'outil de calibrage (1) est un outil de calibrage comportant plusieurs coulisseaux (8) pouvant être commandés indépendamment l'un de l'autre pour le calibrage des brides (F1, F2).

5. Dispositif de formage pour la fabrication d'un composant (B; B1, B2) en tôle métallique comprenant des brides (F1, F2), en particulier pour la réalisation du procédé selon l'une des revendications 1 à 4, avec un outil de formage pour le formage d'un flan de tôle métallique dans un composant (B; B1, B2) comportant des brides (F1, F2), et avec au moins un outil de calibrage (1) pour calibrer les brides afin de les amener dans une cote prescrite, comportant un dispositif de détection pour détecter une position réelle des brides (F1, F2) après l'exécution d'un processus de formage,
un dispositif d'évaluation permettant de comparer les données de la position réelle enregistrée avec les données d'une position de consigne des brides (F1, F2) du composant (B; B1, B2) à fabriquer,
un processeur pour calculer un écart de la position réelle par rapport à la position de consigne des brides (F1, F2), et
un dispositif de commande permettant de commander automatiquement l'outil de calibrage en fonction de l'écart calculé afin de calibrer les brides (F1, F2) du composant (B; B1, B2) et de les amener ainsi à la cote prescrite,
**caractérisé par le fait que** l'outil de calibrage (1) dispose d'un ou de plusieurs dispositifs à hauteur réglable (14) pour le réglage d'une course du driver et/ou d'une course du coulisseau.

6. Dispositif de formage selon la revendication 5, **caractérisé en ce que** l'outil de calibrage (1) est entraîné par le dispositif de formage dans un pas avec lequel le dispositif de formage ou la presse fonctionne.

7. Dispositif de formage selon la revendication 5 ou 6, **caractérisé en ce que** le dispositif de détection est un dispositif optique de détection, de préférence un système caméra ou un système laser.

8. Dispositif de formage selon l'une des revendications 5 à 7, **caractérisé en ce que** le dispositif à hauteur réglable (14) respectif présente des corps coulissants l'un par rapport à l'autre (14.1, 14.2) ayant des surfaces de contact (14.11, 14.21) qui se trouvent sur un plan incliné par rapport au sens de déplacement de la course du driver.

9. Dispositif de formage selon la revendication 8, **caractérisé en ce que** les surfaces de contact (14.11, 14.21) mutuellement associées présentent des faces de dents concordantes selon le type de crémaillères à denture droite.

10. Dispositif de formage selon la revendication 8 ou 9, **caractérisé par** un dispositif de couplage ou de levage (20), à l'aide duquel les corps (14.1, 14.2) relativement mobiles l'un par rapport à l'autre peuvent être mis hors de contact avant un déplacement et être mis en contact après un déplacement réussi.

11. Dispositif de formage selon l'une des revendications 8 ou 10, **caractérisé en ce qu'**au moins un des corps mobiles (14.1, 14.2) est couplé à un servomoteur (M).

12. Dispositif de formage selon l'une des revendications 5 à 11, **caractérisé en ce que** l'outil de calibrage (1) présente plusieurs coulisseaux (8) pouvant être commandés indépendamment l'un de l'autre pour le calibrage des brides (F1, F2).

13. Dispositif de formage selon l'une des revendications 5 à 12, **caractérisé en ce que** le ou les coulisseau(x) (8) sont agencé(s) pour agir conjointement sur la bride (F1, F2) concernée pour le calibrage d'une des brides (F1, F2) du composant (B; B1, B2), une force d'action du coulisseau (8) respectif étant réglable de manière variable.
